# EUROPÄISCHE PATENTSCHRIFT

(11) **EP 0 601 672 B1**
(45) Veröffentlichungstag und Bekanntmachung des Hinweises auf die Patenterteilung: **03.07.1996**
(21) Anmeldenummer: 93250283.4
(22) Anmeldetag: 20.10.1993
(51) Int. Cl.: H01H 33/14, H01H 33/12, H01H 33/66

(54) **Lasttrennschalter für Mittelspannung mit einer Vakuumschaltröhre**
Load break switch for medium voltage with a vacuum switch tube
Sectionneur de coupure en charge à tension moyenne avec un tube interrupteur à vide

(30) Priorität: 08.12.1992 DE 4242379
(43) Veröffentlichungstag der Anmeldung: 15.06.1994
(73) Patentinhaber: SIEMENS AKTIENGESELLSCHAFT, D-80333 München (DE)
(72) Erfinder: Lindner, Reinhold, D-91080 Marloffstein (DE)

(56) Entgegenhaltungen:
- DE-A- 2 802 298
- DE-B- 1 244 913
- DE-C- 2 934 776
- GB-A- 2 129 617

## Beschreibung

Die Erfindung betrifft einen Lasttrennschalter für Mittel spannung mit einem ortsfesten Trennkontaktstück und einem schwenkbar angeordneten bewegbaren Trennkontaktstück sowie mit je einem Stützisolator für das ortsfeste und für das bewegbare Trennkontaktstück, ferner mit einer elektrisch in Reihe mit den Trennkontaktstücken liegenden, als Lastschalteinrichtung dienenden Vakuumschaltröhre, die beim Einschalten des Lasttrennschalters nach dem Schließen der Trennkontaktstücke geschlossen und beim Ausschalten vor dem Öffnen der Trennkontaktstücke geöffnet wird, und mit einem Tragsockel für die Stützisolatoren und die Vakuumschaltröhre.

Ein Lasttrennschalter der genannten Art ist durch die DE-C-29 34 776 bekannt geworden. Die Betätigung der als Lastschalteinrichtung dienenden Vakuumschaltröhre erfolgt dabei zwangsläufig mittels eines Führungsschlitzes und einer Keilschräge. Diese Arbeitsweise erfordert es, daß die Antriebsvorrichtung für das bewegbare Trennkontaktstück nicht nur die Antriebsenergie für das Schließen und Öffnen der Trennstrecke, sondern auch die Antriebsenergie für die Vakuumschaltröhre aufzubringen hat. Mit Rücksicht auf die unterschiedlichen Anforderungen der Einheiten für den Trennvorgang und den Lastschaltvorgang ist es jedoch schwierig, eine solche gemeinsame Antriebsvorrichtung mit geeigneten Eigenschaften bereitzustellen. Auch ist die bekannte Bauart eines Lasttrennschalters in den Fällen nicht anwendbar, in denen die Ausladung des Trennmessers im ausgeschalteten Zustand aus Gründen des Raumbedarfes unerwünscht ist.

Hiervon ausgehend liegt der Erfindung die Aufgabe zugrunde, einen Lasttrennschalter mit verhältnismäßig kleinem Einbauraum zu schaffen, der unter Verwendung erprobter Baugruppen hergestellt werden kann und der durch Trennung von Trennund Lastschaltfunktion eine hohe mechanische Lebensdauer erreicht.

Gemäß der Erfindung wird diese Aufgabe bei einem Lasttrennschalter der eingangs gennanten Art dadurch gelöst, daß die Vakuumschaltröhre eine eigene Antriebsvorrichtung mit einer Speicherfeder besitzt und daß eine zur Betätigung des bewegbaren Trennkontaktstückes vorgesehene Schaltwelle mit einer Spannwelle der Antriebsvorrichtung der Vakuumschaltröhre derart gekuppelt ist, daß die Speicherfeder der Antriebsvorrichtung der Vakuumschaltröhre durch die Einschaltbewegung des bewegbaren Trennkontaktstückes gespannt und durch die Ausschaltbewegung entspannt wird und daß die Antriebsvorrichtung der Vakuumschaltröhre willkürlich freigebbar ist.

Durch die Verwendung einer gesonderten Antriebsvorrichtung für die Vakuumschaltröhre wird erreicht, daß das bewegbare Trennkontaktstück nicht in die Kraftübertragung zur Vakuumschaltröhre eingeschaltet zu werden braucht. Dadurch sind ähnliche Antriebsvorrichtungen einsetzbar, wie sie für Leistungsschalter bekannt sind. Das bewegbare Trennkontaktstück benötigt demgegenüber nur einen einfachen Handantrieb, weil die Trennstrecke aufgrund der Reihenschaltung mit der Vakuumschaltröhre stets spannungslos geschaltet wird. Ferner entfällt das Erfordernis, eine Trennstrecke mit schwenkbarem Trennmesser zu verwenden. Vielmehr sind auch die bewährten Schwenkstützer-Trennschalter einsetzbar, die sich durch gleichbleibenden Raumbedarf im eingeschalteten und ausgeschalteten Zustand auszeichnen. Eine fehlerhafte Schaltfolge der Trennkontakte und der Vakuumschaltröhre ist dadurch ausgeschlossen, daß die Speicherfeder der Antriebsvorrichtung der Vakuumschaltröhre durch die Einschaltbewegung des bewegbaren Trennkontaktstückes gespannt wird. Wird nämlich die Trennstrecke nach dem Schließen wieder geöffnet, so wird auch die Speicherfeder für die Vakuumschaltröhre entspannt, so daß die Vakuumschaltröhre nicht bei offener Trennstrecke geschlossen werden kann.

Wie bereits erwähnt, können im Rahmen der Erfindung Trennschalter der Bauart mit Schwingstützer verwendet werden. Dies kann im Rahmen der Erfindung dadurch geschehen, daß an dem Tragsockel ein weiterer, mittels der Schalterwelle zu betätigender Stützisolator als Träger des bewegbaren Trennkontaktstückes und ein dritter und vierter Stützisolator als Träger der Vakuumschaltröhre, einer zugehörigen Polantriebseinheit und einer Anschlußvorrichtung des Lasttrennschalters angeordnet sind.

Die erwähnte Spannung und Entspannung der Speicherfeder der Antriebsvorrichtung der Vakuumschaltröhre durch die Einschaltbewegung des bewegbaren Trennkontaktstückes kann auf einfache Weise dadurch erzielt werden, daß in dem Tragsockel in paralleler Stellung zu der Schalterwelle für die Antriebsvorrichtung der Vakuumschaltröhre eine Spannwelle drehbar gelagert ist, daß an der Schalterwelle und an der Spannwelle je ein Kurbelarm angebracht ist und daß die Kurbelarme miteinander gekuppelt sind.

Zur Verringerung der Abmessungen des Lasttrennschalters kann noch dadurch beigetragen werden, daß die Speicherfeder der Antriebsvorrichtung der Vakuumschaltröhre in dem Tragsockel angeordnet und zur Übertragung der Federkraft zu der Polantriebseinheit eine isolierende Koppelstange vorgesehen ist.

Die Erfindung wird im folgenden anhand des in den Figuren dargestellten Ausführungsbeispieles näher erläutert.

Die Figur 1 zeigt einen Lasttrennschalter in einer Seitenansicht.

In der Figur 2 ist der Lasttrennschalter gemäß der Figur 1 in dreipoliger Ausführung in der Vorderansicht dargestellt.

Der in der Figur 1 gezeigte Lasttrennschalter 1 besitzt einen Tragsockel 2, der in bekannter Weise aus Stahlblech bestehen kann. Auf dem Tragsockel 2 sind insgesamt für jeden Pol vier Stützisolatoren 3, 6, 11 und 17 angebracht. Der oberste Stützisolator 3 dient als Träger eines feststehenden Trennkontaktes 4 und einer oberen Anschlußvorrichtung 5. Der folgende Stützisolator 6 ist auf einer Schalterwelle 7 angebracht, die in dem Tragsockel 2 gelagert ist. An seinem freien Ende trägt der Stützsolator 6 ein bewegbares Trennkontaktstück 10, daß in der Figur 1 in der geöffneten Stellung gezeigt ist. Durch Drehen der Schalterwelle 7 läßt sich der Stützisolator 6 mit dem bewegbaren Trennkontaktstück 10 im Uhrzeigersinn schwenken, wodurch das Trennkonaktstück 10 mit dem ortsfesten Trennkontaktstück 4 in Eingriff gelangt.

An dem Tragsockel 2 ist dem Stützisolator 6 benachbart ein weiterer Stützisolator 11 fest montiert. Dieser trägt eine Klemmvorrichtung 12, an der ein biegsames schleifenfömiges Stromband 13 zur Verbindung mit dem bewegbaren Trennkontaktstück 10 befestigt ist. Ferner ist an der Klemmvorrichtung 12 ein feststehender Anschlußbolzen 14 einer Vakuumschaltröhre 15 befestigt. Das gegenüberliegende Ende der Vakuumschaltröhre 15 ruht in einer Polantriebseinheit 16, die an einem weiteren Stützisolator 17 angebracht ist. An der Polantriebseinheit 16 befindet sich auch eine untere Anschlußvorrichtung 18.

In paralleler Stellung zur der Schalterwelle 7 ist in dem Tragsockel 2 des Lasttrennschalters 1 eine Spannwelle 20 drehbar gelagert, die einen Kurbelarm 21 besitzt. Ein weiterer, ähnlicher Kurbelarm 22 befindet sich an der Schalterwelle 7. Die Kurbelarme sind miteinander durch eine Stange 23 derart gekuppelt, daß bei einer Drehung der Schalterwelle 7 die Spannwelle 20 im gleichen Sinne mitgenommen wird. Mit der Spannwelle 20 ist wenigstens eine geeignete Speicherfeder 24 verbunden, die in der Figur 1 als Schraubenfeder dargestellt ist. Gleichfalls geeignet sind Biegefedern, welche die Spannwelle 20 umgeben. Wie man erkennt, wird somit beim Drehen der Schalterwelle 7 im Sinne des Einschaltens die Speicherfeder 24 gespannt. Diese ist Bestandteil einer als Ganzes mit 25 bezeichneten Antriebsvorrichtung der Vakuumschaltröhre 15, zu der die Polantriebseinheit 16 gehört. Weiterer Bestandteil der Antriebsvorrichtung 25 ist eine isolierende Koppelstange 26, welche die Kraft der Speicherfeder 24 auf die Polantriebseinheit 16 überträgt.

In der Figur 1 ist der Lasttrennschalter 1 im ausgeschalteten Zustand gezeigt. Zum Einschalten wird, wie bereits erwähnt, durch Drehen der Schalterwelle 7 das bewegbare Trennkonaktstück 10 in Eingriff mit dem ortsfesten Trennkontaktstück 4 gebracht. Bei diesem Vorgang wird mittels der Stange 23 die Speicherfeder 24 gespannt. Zum Einschalten der als Lastschaltvorichtung dienenden Vakuumschaltröhre 15 wird nun eine nicht gesondert dargestellte Verklinkung üblicher Bauart freigegeben, wodurch die Kraft der Speicherfeder 24 mittels der Koppelstange 26 auf die Polantriebseinheit 16 übertragen und die Schaltstücke der Vakuumschaltröhre 15 geschlossen werden. Damit besteht eine durchgehende elektrische Verbindung zwischen der oberen Anschlußvorrichtung 5 am Stützisolator 3 und der unteren Anschlußvorrichtung 18 an der Polantriebseinheit 16.

Das Ausschalten des Lasttrennschalters 1 erfolgt in umgekehrter Reihenfolge der beschriebenen Vorgänge. Zunächst wird durch Lösung einer geeigneten Ausschaltverklinkung mittels der Polantriebseinheit 16 die Vakuumschaltröhre 15 betätigt, um deren Schaltstücke voneinander zu trennen. Dies kann man auch dadurch erreichen, indem man die Spannwelle 20 oder die Schalterwelle 7 mit einem Freilauf ausrüstet, der, bevor er die Spannwelle zurückbewegt, die Ausschaltverklinkung der Vakuumschaltröhre 15 löst. Hiermit wird der Stromkreis, in den der Lasttrennschalter 1 eingeschaltet ist, unterbrochen. Anschließend kann durch Drehung der Schalterwelle 7 und Schwenkung des Stützisolators 6 seine Ausgangslage (Figur 1) eine sichtbare Trennstrecke geschaffen werden.

Wie der Figur 2 zu entnehmen ist, sind auf dem Tragsockel 2 nebeneinander drei der anhand der Figur 1 erläuterten Poleinheiten angeordnet. Die Schalterwelle 7 und die Spannwelle 20 erstrecken sich dabei zweckmäßig über die gesamte Breite des Tragsockel 2 und können mit ihren Enden in der Endwangen 27 des Tragsockels 2 gelagert sein.

Die aus der Vakuumschaltröhre 15 und der Antriebsvorrichtung 25 bestehende Lastschaltvorrichtung bildet eine selbständig funktionsfähige Baugruppe, die durch ihren Speicherantrieb ähnlich wie ein Leistungsschalter arbeitet. Durch die Kupplung mit der Schalterwelle 7 ist jedoch dafür gesorgt, daß die Antriebsenergie für die Vakuumschaltröhre 15 erst dann zur Verfügung steht, wenn die Trennkontaktstücke 4 und 10 geschlossen sind. Ferner wird durch die Kuppelstange 23 erreicht, daß die Speicherfeder 24 wieder entspannt wird, und damit die Vakuumschaltröhre 15 nicht eingeschaltet werden kann, wenn aus beliebigen Grund die bereits geschlossenen Trennkontaktstücke 4 und 10 wieder geöffnet werden. Durch die Ausbildung der Antriebsvorrichtung 25 als Speicherantrieb besteht auch eine günstige Möglichkeit für eine Auslösung durch den Schlagbolzen einer in Reihe mit dem Lasttrennschalter 1 liegenden Sicherung. Sicherungen für den vorliegenden Zeck sind als HH-Sicherungen allgemein bekannt, so daß von einer näheren Beschreibung abgesehen werden kann.

Die Verwendung der Antriebsvorrichtung 25 erlaubt es auch, im Unterschied zu Lasttrennschaltern anderer Bauart, die eine Lastschalteinrichtung in Gestalt eines Löschrohres oder einer Flachlöschkammer besitzen, das Trennkontaktstück 10 mit mäßiger Geschwindigkeit zu betätigen. Es genügt daher eine einfache Drehung der Schalterwelle 7 von Hand. Diese Eigenschaft des neuen Lasttrennschalters ist auch dann vorteilhaft, wenn eine Fernsteuerung vorgesehen ist, da sich die geringen Anforderungen an die Schaltgeschwindigkeit auch auf den Aufwand für eine fernsteuerbare Antriebsvorrichtung, z. B. einen Motorantrieb, vorteilhaft auswirken.

## Patentansprüche

1. Lasttrennschalter (1) für Mittelspannung mit einem ortsfesten Trennkontaktstück (4) und einem schwenkbar angeordneten bewegbaren Trennkontaktstück (10) sowie mit je einem Stützisolator (3, 6) für das ortsfeste und für das bewegbare Trennkontaktstück (4, 10), ferner mit einer elektrisch in Reihe mit den Trennkontaktstücken (4, 10) liegenden, als Lastschalteinrichtung dienenden Vakuumschaltröhre (15), die beim Einschalten des Lasttrennschalters (1) nach dem Schließen der Trennkontaktstücke (4, 10) geschlossen und beim Ausschalten vor dem Öffnen der Trennkontaktstücke (4, 10) geöffnet wird, und mit einem Tragsockel (2) für die Stützisolatoren (3, 6) und die Vakuumschaltröhre (15),
**dadurch gekennzeichnet,** daß die Vakuumschaltröhre (15) eine eigene Antriebsvorrichtung (25) mit einer Speicherfeder (24) besitzt und daß eine zur Betätigung des bewegbaren Trennkontaktstückes (10) vorgesehene Schalterwelle (7) mit einer Spannwelle (20) der Antriebsvorrichtung (25) der Vakuumschaltröhre (15) derart gekuppelt ist, daß die Speicherfeder (24) der Antriebsvorrichtung (25) der Vakuumschaltröhre (15) durch die Einschaltbewegung des bewegbaren Trennkontaktstückes (10) gespannt und durch die Ausschaltbewegung entspannt wird und daß die Antriebsvorrichtung (25) der Vakuumschaltröhre (15) willkürlich freigebbar ist.

2. Lasttrennschalter nach Anspruch 1,
**dadurch gekennzeichnet,** daß an dem Tragsockel (2 ) ein weiterer, mittels der Schalterwelle (7) zu betätigender Stützisolator (6) als Träger des bewegbaren Trennkontaktstückes (10) und ein vierter Stützisolator (17) als Träger der Vakuumschaltröhre (15), einer zugehörigen Polantriebseinheit (16) und einer Anschlußvorrichtung (18) des Lasttrennschalters (1) angeordnet sind.

3. Lasttrennschalter nach Anspruch 2,
**dadurch gekennzeichnet,** daß in dem Tragsockel (2) in paralleler Stellung zu der Schalterwelle (7) für die Antriebsvorrichtung (25) der Vakuumschaltröhre (15) eine Spannwelle (20) drehbar gelagert ist, daß an der Spannwelle (20) und an der Schhalterwelle (7) je ein Kurbelarm (21, 22) angebracht ist und daß die Kurbelarme (21, 22) durch eine Stange (23) miteinander gekuppelt sind.

4. Lasttrennschalter nach Anspruch 3,
**dadurch gekennzeichnet,** daß die Speicherfeder (24) der Antriebsvorrichtung (25) der Vakuumschaltröhre (15) in dem Tragsockel (2) angeordnet und zur Übertragung der Federkraft zu der Polantriebseinheit (16) eine isolierende Koppelstange (26) vorgesehen ist.

## Claims

1. Load disconnector (2) for medium voltage having a fixed-position isolating contact piece (4) and a movable isolating contact piece (10), which is arranged such that it can pivot, and having in each case one supporting insulator (3, 6) for the fixed-position isolating contact piece (4) and for the movable isolating contact piece (10), furthermore having a vacuum switching tube (15) which is connected electrically in series with the isolating contact pieces (4, 10), is used as a load switching device, is closed after the isolating contact pieces (4, 10) have closed when the load disconnector (2) is being switched on and is opened before opening of the isolating contact pieces (4, 10) during switching off, and having a supporting base (2) for the supporting insulators (3, 6) and the vacuum switching tube (15), characterized in that the vacuum switching tube (15) has a dedicated drive device (25) with a storage spring (24), and in that a switch shaft (7), which is provided for operation of the movable isolating contact piece (10), is coupled to a winding shaft (20) of the drive device (25) of the vacuum switching tube (15) in such a manner that the storage spring (24) of the drive device (25) of the vacuum switching tube (15) is stressed by the switchingon movement of the movable isolating contact piece (10) and is relieved of stress by the switching-off movement, and in that the drive device (25) of the vacuum switching tube (15) can be released manually.

2. Load disconnector according to Claim 1, characterized in that a further supporting insulator (2), which can be operated by means of the switch shaft (7), is arranged on the supporting base (2) as a support for the movable isolating contact piece (10), and a fourth supporting insulator (17) is arranged on the supporting base (2) as a support for the vacuum switching tube (15), an associated pole drive unit (16) and a connecting device (18) for the load disconnector (1).

3. Load disconnector according to Claim 2, characterized in that a winding shaft (20) is mounted such that it can rotate in the supporting base (2) in a position parallel to the switch shaft (7) for the drive device (25) of the vacuum switching tube (15), in that in each case one crank arm (21, 22) is fitted to the winding shaft (20) and to the switch shaft (7), and in that the crank arms (21, 22) are coupled to one another by a rod (23).

4. Load disconnector according to Claim 3, characterized in that the storage spring (24) of the drive device (25) of the vacuum switching tube (15) is arranged in the supporting base (2), and an insulating coupling rod (26) is provided for transmission of the spring force to the pole drive unit (16).

## Revendications

1. Sectionneur (1) de coupure en charge pour moyenne tension comportant une pièce (4) de contact de coupure à demeure et une pièce (10) de contact de coupure mobile montée basculante ainsi qu'un isolateur support (3, 6) pour la pièce de contact de coupure à demeure (4) et pour la pièce de contact de coupure mobile (10), un tube (15) d'interrupteur à vide, qui est électriquement en série avec les pièces (4, 10) de contact de coupure, qui sert de dispositif de coupure en charge, qui est fermé lors du branchement du sectionneur (1) de coupure en charge après la fermeture des pièces (4, 10) de contact de coupure et qui est ouvert lors de la coupure avant l'ouverture des pièces (4, 10) de contact de coupure, et un socle (2) pour le support des isolateurs (3, 6) supports et pour le tube (15) d'interrupteur à vide,
caractérisé en ce que le tube (15) d'interrupteur à vide comprend un dispositif (25) d'entraînement qui lui est propre et qui comprend un ressort (24) accumulateur et un arbre (7) d'actionnement prévu pour l'actionnement de la pièce (10) mobile de contact de coupure est accouplé à un arbre (20) de tension du dispositif (25) d'entraînement du tube (15) d'interrupteur à vide de telle sorte que le ressort accumulateur (24) du dispositif (25) d'entraînement du tube (15) d'interrupteur à vide soit tendu par le mouvement de branchement de la pièce (10) mobile de contact de coupure et soit détendu par le mouvement de coupure et le dispositif (25) d'entraînement du tube (15) d'interrupteur à vide peut être libéré arbitrairement.

2. Sectionneur de coupure en charge suivant la revendication 1,
caractérisé en ce qu'il est monté sur le socle (2) porteur un autre isolateur support (6) à actionner au moyen de l'arbre (7) d'actionnement en tant que support de la pièce (10) mobile de contact de coupure et un quatrième isolateur support (17) en tant que support du tube (15) d'interrupteur à vide, d'une unité (16) associée d'entraînement de pôle et d'un dispositif (18) de raccordement du sectionneur (1) de coupure en charge.

3. Sectionneur de coupure en charge suivant la revendication 2,
caractérisé en ce qu'un arbre (20) de tension est monté tournant dans le socle (2) porteur en position parallèle à l'arbre (7) d'actionnement du dispositif (25) d'actionnement du tube (15) d'interrupteur à vide de telle sorte qu'il soit mis en place sur l'arbre (20) de tension et sur l'arbre (7) d'actionnement un bras (21, 22) de manivelle et que les bras (21, 22) de manivelle soient accouplés par une barre (23).

4. Sectionneur de coupure en charge suivant la revendication 3,
caractérisé en ce que le ressort (24) accumulateur du dispositif (25) d'entraînement du tube (15) d'interrupteur à vide est monté dans le socle (2) porteur et il est prévu une barre (26) isolante de couplage pour la transmission de la force du ressort à l'unité (16) d'entraînement de pôle.
